# EUROPÄISCHE PATENTSCHRIFT

(11) **EP 1 255 922 B1**
(45) Veröffentlichungstag und Bekanntmachung des Hinweises auf die Patenterteilung: **06.10.2010**
(21) Anmeldenummer: 01902335.7
(22) Anmeldetag: 18.01.2001
(51) Int. Cl.: F02D 1/00

(54) **VORRICHTUNG UND VERFAHREN ZUR STEUERUNG EINES BETRIEBES EINES MEHRZYLINDERMOTORS FÜR KRAFTFAHRZEUGE MIT EINER MEHRFLUTIGEN ABGASREINIGUNGSANLAGE**
DEVICE AND METHOD FOR CONTROLLING OPERATION OF A MULTI-CYLINDER ENGINE FOR MOTOR VEHICLES HAVING A MULTI-FLOW EMISSION CONTROL SYSTEM
DISPOSITIF ET PROCEDE POUR COMMANDER LE MODE DE FONCTIONNEMENT D'UN MOTEUR MULTICYLINDRE POUR VEHICULES AUTOMOBILES COMPRENANT UNE INSTALLATION DE PURIFICATION DES GAZ D'ECHAPPEMENT A PLUSIEURS FLUX

(30) Priorität: 29.01.2000 DE 10003903
(43) Veröffentlichungstag der Anmeldung: 13.11.2002
(73) Patentinhaber: Volkswagen Aktiengesellschaft, 38436 Wolfsburg (DE)
(72) Erfinder: POTT, Ekkehard, 38518 Gifhorn (DE); SPIEGEL, Leo, 71665 Vaihingen/Enz (DE); OTTE, Jürgen, 38116 Braunschweig (DE)
(74) Vertreter: Schneider, Henry
(86) Internationale Anmeldenummer: PCT/EP2001/000542
(87) Internationale Veröffentlichungsnummer: WO 2001/055574

(56) Entgegenhaltungen:
- EP-A- 0 861 972
- US-A- 5 586 432
- US-A- 5 749 221

## Beschreibung

Die Erfindung betrifft eine Vorrichtung und ein Verfahren zur Steuerung eines Betriebes eines Mehrzylindermotors für Kraftfahrzeuge mit einer mehrflutigen Abgasreinigungsanlage mit den in den Oberbegriffen der unabhängigen Ansprüche genannten Merkmalen.

Mehrzytindermotoren werden häufig in Untereinheiten aufgeteilt, die jeweils eine Anzahl von Zylindern (Bank) zusammenfassen. So kann beispielsweise ein Zwölfzytindermotor in drei Bänke ä vier Zylinder aufgeteilt werden. Jeder Bank ist ein zumindest bereichsweise separater Abgasstrang zugeordnet, in dem jeweils Komponenten der Abgasreinigungsanlage untergebracht werden können. Dererlei Komponenten umfassen beispielsweise Partikelfilter als auch Katalysatoren, die eine Konvertierung von während eines Verbrennungsvorganges gebildeten Schadstoffen in weniger umweltrelevante Produkte ermöglichen. Beispielhaft seien hier aufgezählt Oxidationskatalysatoren zur Oxidation von Reduktionsmitteln, wie Kohlenmonoxid CO und unvollständig verbrannte Kohlenwasserstoffe HC, und Reduktionskatatysatoren zur Reduzierung von Stickoxiden NOₓ.

Weiterhin können jeder Bank Stellmittel zugeordnet werde, die es erlauben, den Verbrennungsvorgang in den jeweiligen Bänken separat voneinander zu gestalten. Dererlei Stellmittel können beispielsweise Abgasrückführeinrichtungen, Einspritzsysteme oder auch in separierten Saugrohren angeordnete Drosselklappen umfassen. Ferner ist bekannt, in den Abgassträngen eine Sensorik zu implementieren, die es ermöglicht, die Luftverhältnisse im Abgas oder auch ausgewählte Anteile von Schadstoffen am Abgas zu erfassen. Üblicherweise werden die von der Sensorik erfaßten Signale in ein Steuergerät eingelesen, das dann entsprechend vorgegebenen Modellen den Stellmitteln Stellgrößen vorgibt. Auf diese Weise läßt sich beispielsweise ein homogener oder geschichteter Magerbetrieb, ein stöchiometrischer Betrieb oder ein bei sehr hohen Lasten erforderlicher Fettbetrieb des Mehrzylindermotors realisieren.

Ist jeweils in den Abgassträngen der Abgasreinigungsanlage ein NOₓ-Speicherkatalysator integriert, so erfordert dies spezielle Betriebsmodi, um unerwünscht hohe Schadstoffemissionen und dauerhafte Schädigungen des Katalysators zu verhindern. Bei einflutigen Abgasreinigungsanlagen sind zahlreiche Prozeduren zur Durchführung der Betriebsmodi des NOₓ-Speicherkatalysators bekannt. So ist im Magerbetrieb, insbesondere im verbrauchsoptimierten Bereich für Ottomotoren bei Lambda zirka 1,1, eine NOₓ-Rohemission des Motors stark erhöht, und gleichzeitig sind die zur Konvertierung benötigten Reduktionsmittel CO und HC stark gemindert. Zur Abhilfe wird daher in magerer Atmosphäre das NOₓ in einer NOₓ-Speicherkomponente des Katalysators als Nitrat absorbiert, und zwar solange, bis entweder eine NOₓ-Speicherfähigkeit erschöpft oder eine Desorptionstemperatur überschritten wird. Vor diesem Zeitpunkt muß daher nach Möglichkeit eine NOₓ-Regeneration durch Wechsel in eine stöchiometrische oder fette Atmosphäre erfolgen. Dazu kann in einem Steuergerät eine Prozedur hinterlegt werden, mit der in Abhängigkeit von stromab des NOₓ-Speicherkatalysators erfaßten Signalen eines Gassensors eine Vorgabe für die geeigneten Stellmittel erfolgt. In an sich gleicher Art und Weise können auch andere Maßnahmen, beispielsweise eine Entschwefelung oder eine Aufheizung des Katalysators auf eine Mindest-Betriebstemperatur, durchgeführt werden. Die aufgezeigten Lösungen lassen sich jedoch nicht einfach auf mehrflutige Abgasreinigungsanlagen der oben genannten Art übertragen, da sich Katalysatorzustände und Betriebsparameter in den jeweiligen Abgassträngen deutlich voneinander unterscheiden können.

Aus US 5,586,432 A ist ein Verfahren zur Steuerung einer Kraftstoffabschaltung im Leerlaufbetrieb einer Mehrzylindermotors mit einer zweisträngigen Abgasanlage bekannt. Dabei wird, um eine übermäßige Abkühlung der Katalysatoren in einem abgeschalteten Strang zu vermeiden, die Kraftstoffabschaltung alternierend in den beiden Bänken durchgeführt, wobei die Kraftstoffabschaltung von einer Bank auf die andere wechselt, wenn die Katalysatortemperatur in dem gerade abgeschalteten Strang unter einen Grenzwert fällt.

Der Erfindung liegt die Aufgabe zugrunde, eine Vorrichtung und ein Verfahren zur Verfügung zu stellen, mit denen eine koordinierte Steuerung der Betriebsmodi jeder Bank mit Hinsicht auf eine niedrige Schadstoffemission aber auch unter Berücksichtigung eines Kraftstoffverbrauches und von Betriebsparametern des Mehrzylindermotors ermöglicht wird.

Erfindungsgemäß wird diese Aufgabe durch eine Vorrichtung und ein Verfahren zur Steuerung eines Betriebes eines Mehrzylindermotors für Kraftfahrzeuge mit einer mehrflutigen Abgasreinigungsanlage mit den in den unabhängigen Ansprüchen genannten Merkmalen gelöst. Beim erfindungsgemäßen Verfahren werden Betriebsmodi der Bänke gemäß einem Koordinationsmodus in Abhängigkeit von einem Katalysatorzustand und/oder einer Schadstoffemission der Abgasstränge eingestellt, wobei der Koordinationsmodus in Abhängigkeit von Zustands- und Betriebsparametern des Kraftfahrzeuges und seiner Aggregate gewählt wird aus zumindest zwei der Modi gewählt wird: dominanter Modus, interaktiver Modus, gewichteter Modus und autarker Modus, die im Einzelnen weiter unten dargestellt sind. Die erfindungsgemäße Vorrichtung besitzt zur Durchführung der Verfahrensschritte Mittel wie beispielsweise ein Steuergerät, in dem eine Prozedur zur koordinierten Steuerung in digitalisierter Form hinterlegt ist. In bevorzugter Weise kann das Steuergerät Teil eines Motorsteuergerätes sein.

Zwischen den Koordinationsmodikann bevorzugt in Abhängigkeit von den Zustands- und Betriebsparametern des Kraftfahrzeuges und seiner Aggregate während des Betriebs des Mehrzylindermotors gewechselt werden. Die Zustands- und Betriebsparameter können vorzugsweise einen Fahrerwunsch, eine Lastsituation, eine NOₓ-Gesamtemission stromab aller Abgasstränge, eine NOₓ-Rohemission des Mehrzylindermotors und den Katalysatorzustand umfassen, so daß beispielsweise mit einem komplexen Kennfeld eine betriebssituationsoptimierte Wahl des Koordinationsmodus ermöglicht wird.

Ferner ist es bevorzugt, den Katalysatorzustand in Form einer Schwefelbeladung und/oder einer NOₓ-Beladung und/oder einer Katalysatortemperatur zu charakterisieren. Denkbar ist auch, den Katalysatorzustand anhand eines Vergleichs einer aktuellen NOₓ-Speicherfähigkeit des NOₓ-Speicherkatalysators mit einer gemessenen oder modellierten NOₓ-Speicherfähigkeit eines frischen NOₓ-Speicherkatalysators abzuschätzen. Die Betriebsmodi der Bänke umfassen vorzugsweise Prozeduren zur Durchführung einer NOₓ-Regeneration, einer Entschwefelung und einer Katalysatorheizung. Insgesamt stehen damit eine Vielzahl von Parametern für die erfindungsgemäße Steuerung zur Verfügung, mit denen nahezu alle zum optimalen Betrieb der Abgasreinigungsanlage notwendigen Maßnahmen ergriffen werden können.

In einer bevorzugten Ausgestaltung des Verfahrens wird im autarken Modus jede Bank nur in Abhängigkeit von dem Katalysatorzustand und/oder der Schadstoffemission in dem jeweils zugeordneten Abgasstrang gesteuert. Unter solchen Bedingung ist die Gesamtemission des Mehrzylindermotors besonders niedrig, jedoch muß unter bestimmten Umständen ein Kraftstoffmehrverbrauch in Kauf genommen werden.

Im dominanten Modus wird der Katalysatorzustand und/oder die Schadstoffemission nur in einem der Abgasstränge erfaßt und zur synchronen Steuerung aller Bänke herangezogen. Ein solches Verfahren läßt sich besonders einfach realisieren und benötigt nur relativ geringen Speicherplatz und Rechenkapazität. Eine solche Steuerung bietet sich immer dann an, wenn eine der Bänke temporär oder dauerhaft einen Hauptanteil an der Gesamtemission des Mehrzylindermotors besitzt.

Im gewichteten Modus wird der Katalysatorzustand und/oder die Schadstoffemission in jedem Abgasstrang erfaßt und mit einem Wichtungsfaktor multipliziert. Die gewichteten Größen werden anschließend zu einem Mittelwert zusammengefaßt, und anhand des Mittelwertes erfolgt eine synchrone Steuerung aller Bänke. Der Wichtungsfaktor kann im einfachsten Falle nur die Anzahl der Zylinder pro Bank berücksichtigen, so daß beispielsweise bei einem Zwöifzylindermotor - bestehend aus drei Bänken à vier Zylinder - der Wichtungsfaktor pro Bank ein Drittel beträgt. In bevorzugter Weise wird der Wichtungsfaktor jedoch in Abhängigkeit vom Katalysatorzustand bestimmt, so daß beispielsweise mit fortschreitender irreversibler Schädigung eines NOₓ-Speicherkatalysators der Wichtungsfaktor geringer wird, so daß zwar insgesamt die Schadstoffemission aus einer Bank leicht ansteigen kann, aber ein Kraftstoffmehrverbrauch infolge unnötig häufiger Regenerationen der NOₓ-Speicherkatalysatoren der anderen Bänke vermieden wird. Es hat sich weiterhin alsvorteilhaft erwiesen, den Wichtungsfaktor für jede durchzuführende Prozedur gesondert zu bestimmen.

Im interaktiven Modus wird der Katalysatorzustand und/oder die Schadstoffemission in jedem Abgasstrang erfaßt und zur synchronen Steuerung aller Bänke herangezogen. In einer bevorzugten Ausgestaltung des Modus wird ein einleitender Impuls für die NOₓ-Regeneration, die Entschwefelung oder die Katalysatorheizung gesetzt, wenn in einem der Abgasstränge eine Notwendigkeit für diese Maßnahmen besteht. Ein beendender Impuls für die NOₓ-Regeneration, die Entschwefelung oder die Katalysatorheizung liegt dann vor, wenn in jedem der Abgasstränge die Maßnahme beendet ist Auf diese Weise kann ähnlich wie im autarken Modus sichergestellt werden, daß die Maßnahmen jeweils vollständig für jeden der Katalysatoren durchgeführt werden. Im Gegensatz zum autarken Modus läßt sich eine solche gleichzeitige Durchführung der Maßnahmen sehr viel einfacher realisieren und im bestehenden Motorsteuersystem integrieren und ist daher der bevorzugte Modus bei schnell wechselnden Betriebssituationen.

Weitere bevorzugte Ausgestaltungen der Erfindung ergeben sich aus den übrigen, In den Unteransprüchen genannten Merkmalen.

Die Erfindung wird nachfolgend in einem Ausführungsbeispiel anhand der zugehörigen Zeichnungen näher erläutert. Es zeigen:
- Figur 1: eine Prinzipskizze für eine Steuerung eines Betriebs eines Mehrzylindermotors nach einem autarken und einem interaktiven Modus;
- Figur 2: einen Verlauf der Luftverhältnisse in verschiedenen Abgassbängen des Mehrzylindermotors mit der Zeit;
- Figur 3: eine Prinzipskizze zur Steuerung des Betriebs des Mehrzylindermotors in einem gewichteten Modus;
- Figur 4: einen Verlauf von Schadstoffemissionen in den Abgassträngen mit der Zeit;
- Figur 5: eine Prinzipskizze zur Steuerung des Betriebes des Mehrzylindermotors nach einem dominanten Modus und
- Figur 6: eine Ablaufdiagramm zur koordinierten Steuerung.

Die Figur 1 zeigt in einer Prinzipskizze einen Mehrzylindermotor 10. Der Mehrzylindermotor 10 ist insgesamt in drei Bänke 1, 2, 3 mit jeweils vier Zylindern 50 aufgeteilt Dem Mehrzylindermotor 10 ist eine Abgasreinigungsanlage 60 nachgeordnet. Dabei mündet jede der Bänke 1, 2, 3 in einen zumindest zu Beginn separaten Abgasstrang 11, 12, 13. Zur Reinigung eines Abgases, das während eines Verbrennungsvorganges eines Luft-Kraftstoff-Gemisches in den Bänken 1, 2, 3 entsteht, ist in den Abgassträngen 11, 12, 13 jeweils ein NOₓ-Speicherkatalysator 21, 22, 23 integriert. Selbstverständlich können in den Abgassträngen 11, 12, 13 auch andere Komponenten zur Reinigung des Abgases, wie Vorkatalysatoren und Partikelfilter, vorhanden sein, sind hier aber aus Gründen der Übersichtlichkeit nicht mit aufgenommen worden.

Ebenso wurde aus Gründen der Übersichtlichkeit auf eine Darstellung einer, der jeweiligen Abgasstränge 11, 12, 13 zugeordneten Sensorik verzichtet. Die Sensorik umfaßt dabei beispielsweise Temperatursensoren, mit denen eine Katalysatortemperatur oder eine Abgastemperatur erfaßt werden kann. Weiterhin kann die Sensorik Gassensoren beinhalten, die es ermöglichen, ein Luftverhältnis stromab und stromauf der NOₓ-Speicherkatalysatoren 21, 22, 23 oder auch einen Abteil eines Schadstoffes am Abgas zu bestimmen. Die Gassensoren sind dann beispielsweise als Lambdasonden oder NOₓ-Sensoren ausgelegt.

Ferner sind den einzelnen Bänken 1, 2, 3 Steuereinheiten zugeordnet, die von der Sensorik bereitgestellte Signale erfassen und in Abhängigkeit von diesen Signalen Stellgrößen für den einzelnen Bänken 1, 2, 3 zugeordnete Stellmittel ausgeben. Die Steuereinheiten können Teil eines Steuergerätes sein, mit denen eine im folgenden noch näher zu erläuternde koordinierte Steuerung der einzelnen Bänke 1, 2, 3 durchgeführt wird. Die Stellmittel umfassen beispielsweise separate Einspritzsysteme, Abgasrückführeinrichtungen oder in separaten Ansaugrohren angeordnete Drosselklappen. Auf die Darstellung der Stellmittel und des Steuergerätes beziehungsweise der Steuereinheiten ist zur besseren Übersichtlichkeit verzichtet worden.

Ein Katalysatorzustand K der NOₓ-Speicherkatalysatoren 21, 22, 23 kann beispielsweise anhand seiner Schwefelbeladung, NOₓ-Beladung, Katalysatortemperatur oder seines irreversiblen Schädigungsgrades charakterisiert werden. Die notwendige Sensorik und die entsprechenden Verfahren zur Ermittlung des Katalysatorzustandes K sind bekannt und sollen daher an dieser Stelle nicht mehr näher erläutert werden. Bekannt sind auch die Maßnahmen Mi, die zum optimalen und dauerhaften Betrieb der NOₓ-Speicherkatalysatoren 21, 22, 23 ergriffen werden müssen. So können in dem Steuergerät Prozeduren hinterlegt werden, die zur Durchführung einer NOₓ-Regeneration, einer Entschwefelung und einer Katalysatorheizung dienen. Diese Prozeduren gehen bei der erfindungsgemäßen Ausgestaltung der Steuerung für mehrflutige Abgasreinigungsanlagen 60 einher mit einer Änderung der Betriebsmodi der Bänke 1, 2, 3.

Die Figur 1 sowie die im folgenden noch näher zu erläuternden Figuren 3 und 5 beinhalten ferner ein Zeitfenster, in dem jeweils dargestellt ist, welche Maßnahmen Mi in den einzelnen Bänken 1, 2, 3 jeweils gerade ergriffen werden. Dabei stehen Dreiecke für ein Ende der Katalysatorheizung, Hexaeder für einen Beginn der NOₓ-Regeneration und Rauten für einen Beginn der Entschwefelung. Ausgefüllte Flächen zeigen an, wann die Maßnahmen Mi jeweils tatsächlich ergriffen wurden, während nicht ausgefüllte Zeichen anzeigen, wann die jeweilige Maßnahme Mi in völlig autarken Bänken 1, 2, 3 ergriffen wurde.

Die Figur 6 zeigt ein Ablaufdiagramm für ein Verfahren zur Steuerung des Betriebs des Mehrzylindermotors 10. bei dem die Betriebsmodi jeder Bank 1, 2, 3 in Abhängigkeit von einem Koordinationsmodus sowie dem Katalysatorzustand K und/oder einer Schadstoffemission EM in allen Abgassträngen 11, 12, 13 durchgeführt werden können (koordinierte Steuerung). Zunächst werden Zustands- und Betriebsparameter P des Kraftfahrzeuges und seiner Aggregate in das Steuergerät eingelesen. Die Zustands- und Betriebsparameter P können beispielsweise einen Fahrerwunsch FW, eine Lastsituation LS, eine NOₓ-Gesamtemission GE stromab aller Abgasstränge 11, 12, 13, eine NOₓ-Rohemission RE des Mehrzylindermotors 10 und den Katalysatorzustand K umfassen. Die genannten Parameter P werden beispielsweise in ein Kennfeld aufgenommen, das der Bestimmung des Koordinationsmodus dient.

Ohne an dieser Stelle bereits näher darauf einzugehen, kann der Koordinationsmodus ein autarker Modus A, ein dominanter Modus D, ein gewichteter Modus G oder ein interaktiver Modus I sein. Jeder dieser Modi bestimmt, wie die erfaßten Katalysatorzustände beziehungsweise Schadstoffemissionen zu bewerten sind. Dazu wird jeweils ein die Maßnahme Mᵢ einleitender beziehungsweise beendender Impuls ermittelt. Der einleitende Impuls kann derart bestimmt werden, daß zunächst entsprechend dem ermittelten Modus ein Kennwert KW_{i,b} vorgegeben wird, der mit einem Schwellenwert SW_{i,b} verglichen wird. Übersteigt der Kennwert KW_{i,b} den . Schwellenwert SW_{i,b}, so wird die Maßnahme Mᵢ initiiert. Ein Abbruch der Maßnahme Mᵢ erfolgt in nahezu äquivalenter Weise nach Ausgabe eines Stopimpulses. Dazu werden Kennwerte KW_{i,e} beziehungsweise Schwellenwerte SW_{i,e} miteinander verglichen.

Dem Zeitfenster der Figur 1 läßt sich sowohl der interaktive Modus I als auch der autarke Modus A für die exemplarisch gewählten Maßnahmen Mᵢ entnehmen. Der autarke Modus A entspricht dabei dem nicht ausgefüllten Zeichen beziehungsweise dem gestrichelt umrandeten ausgefüllten Zeichen. Ein solcher Modus ist immer dann bevorzugt, wenn relativ konstante Betriebsbedingungen des Kraftfahrzeuges vorliegen und eine möglichst geringe Schadstoffemission erwünscht ist. Da sich ein solcher Modus nur unter einem erheblichen Rechenaufwand mit vorhandenen Motorsteuersystemen zur Antriebssteuerung koordinieren läßt, ist dieser Modus besonders vorteilhaft, wenn Phasen konstanter Last vorliegen.

Im interaktiven Modus I wird der Katalysatorzustand K und/oder die Schadstoffemission EM in jedem Abgasstrang 11, 12, 13 erfaßt und zur synchronen Steuerung aller Bänke 1, 2, 3 herangezogen. So wird beispielsweise das Katalysatorheizen erst beendet, wenn eine Mindest-Betriebstemperatur der NOₓ-Speicherkatalysatoren 21, 22, 23 in allen Abgassträngen 11, 12, 13 erreicht ist. Alle Maßnahmen Mᵢ werden demzufolge gleichzeitig in allen Bänken 1, 2, 3 eingeleitet und beendet, so daß sichergestellt werden kann, daß zum Betrieb der Abgasreinigungsanlage 60 optimale Bedingungen herrschen.

Die Figur 2 zeigt einen Verlauf der Luftvefiältnisse in den einzelnen Abgassträngen 11, . 12, 13 stromab der Katalysatoren 21, 22, 23 bei einer NOₓ-Regeneration. Es herrschen in allen Bänken 1, 2, 3 magere Bedingungen. Zu einem Zeitpunkt T₁ besteht eine Regenerationsnotwendigkeit für alle drei Katalysatoren 21, 22, 23, und die Zusammensetzung des Abgases wird entsprechend einer fetten Sollvorgabe verändert. Während der Regeneration verharrt der Lambdawert stromab der Katalysatoren 21, 22, 23 zunächst auf einem stöchiometrischen Wert. In den Bänken 1 und 3 würde ein die Regeneration beendender impuls bereits zu den Zeitpunkten T₂ und T₃ vorliegen, nämlich nach Erreichen eines fetten Schwellenwertes SW_{f.} Statt aber direkt wieder in einen Normalbetrieb überzugehen, verharren die Bänke 1 und 3 im stöchiometrischen Betrieb, bis auch in der Bank 2 zum Zeitpunkt T₄ die Regeneration abgeschlossen ist.

Die Figur 3 zeigt unter anderem ein Zeitfenster eines gewichteten Modus G. Die nicht ausgefüllten Zeichen der unteren drei Reihen zeigen zur Verdeutlichung wieder den autarken Modus A, während die in der oberen Reihe aufgezeigten, ausgefüllten Zeichen die Zeitpunkte charakterisieren, an denen die Maßnahme Mᵢ in jeder der Bänke 1, 2, 3 ergriffen wird. Im gewichteten Modus G wird der Katalysatorzustand K und/oder die Sctiadstoffemission in jedem Abgasstrang 11, 12, 13 erfaßt und mit einem Wichtungsfaktor F_{W} multipliziert. Die gewichteten Größen werden anschließend gemittelt (Mittelwert MW), wobei der Mittelwert MW dann zur Synchronsteuerung aller Bänke 1, 2, 3 herangezogen wird. Er entspricht dann jeweils den Kennwerten KW_{i,b} beziehungsweise KW_{i,e} der Figur 6.

Der Wichtungsfaktor F_{W} kann im einfachsten Falle bloß ein Verhältnis der Anzahl der Zylinder 50 in den einzelnen Bänken 1, 2, 3 zueinander berücksichtigen, so daß er in diesem Falle je ein Drittel betragen würde. Zusätzlich ist aber auch denkbar, daß er in Abhängigkeit von Katalysatorzustand K und gegebenenfalls der jeweils durchzuführenden Prozedur bestimmt wird. Auf diese Weise kann den tatsächlichen Verhältnissen besonders einfach Rechnung getragen werden. Ist beispielsweise der Katalysator 21 der Bank 1 aufgrund einer thermischen Schädigung in seiner Speicherkapazität bereits stark eingeschränkt, so würde dies zu sehr häufigen Regenerationen und damit erheblichen Kraftstoffmehrverbräuchen führen. In einem solchen Fall wird sinnvollerweise der Wichtungsfaktor F_{W} für die Bank 1 verkleinert, so daß der Einfluß der verbleibenden Bänke 2 und 3 größer wird.

In der Figur 4 sind die Verläufe einer NOₓ-Emission in den Abgassträngen 11, 12, 13 stromab der Katalysatoren 21, 22, 23 (Kurven 76, 78, 80) und ein gemittelter Verlauf nach dem gewichteten Modus G (Kurve 82) dargestellt. In einem autarken System würden bereits in den Punkten T₅ und T₆ NOₓ-Regenerationsmaßnahmen eingeleitet werden, wenn nämlich ein Schwellenwert SW_{R},_{NO} für die NOₓ-Regeneration in der jeweiligen Bank überschritten ist. Werden die NOₓ-Emissionen wie geschildert gemittelt, wird ab einem Zeitpunkt T₇ die Regeneration initiiert, auch wenn in einer der Bänke noch NOₓ-Speicherkapazität vorhanden ist.

Der Figur 5 ist ein Zeitfenster für den dominanten Modus D zu entnehmen. Im dominanten Modus D wird der Katalysatorzustand K und/oder die Schadstoffemission EM nur in einem der Abgasstränge 11, 12 oder 13 erfaßt und zur Synchronsteuerung aller Bänke 1, 2, 3 herangezogen. In diesem Fall ist exemplarisch der Bank 1 eine solche dominante Stellung eingeräumt worden. Eine solche Maßnahme kann immer dann ergriffen werden, wenn infolge einer betriebsbedingten Situation oder durch dauerhafte bauliche Veränderungen die Schadstoffemission der Bank 1 die der anderen Bänke bei weitem übersteigt.

## Patentansprüche

1. Verfahren zur Steuerung eines Betriebs eines Mehrzylindermotors (10) für Kraftfahrzeuge mit einer mehrflutigen Abgasreinigungsanlage (60), die aus mindestens zwei Abgassträngen (11, 12, 13) besteht, welche jeweils einer eine Anzahl von Zylindern (50) aufweisenden Bank (1, 2, 3) zugeordnet sind, wobei jeder Abgasstrang (11, 12, 13) jeweils zumindest einen NOₓ-Speicherkatalysator (21, 22, 23) und einen Gassensor umfasst, und bei dem Betriebsmodi der Bänke (1, 2, 3) gemäß einem Koordinationsmodus in Abhängigkeit von einem Katalysatorzustand (K) und/oder einer Schadstoffemission (EM) der Abgasstränge (11, 12, 13) eingestellt werden, wobei der Koordinationsmodus in Abhängigkeit von Zustands- und Betriebsparametern (P) des Kraftfahrzeuges und seiner Aggregate aus den folgenden Modi gewählt wird:
- einem dominanten Modus (D), bei dem der Katalysatorzustand (K) und/oder die Schadstoffemission (EM) nur eines Abgasstrangs (11, 12, 13) erfasst wird und alle Bänke (1, 2, 3) in Abhängigkeit hiervon synchron gesteuert werden,
- einem interaktiven Modus (I), bei dem der Katalysatorzustand (K) und/oder die Schadstoffemission (EM) sämtlicher Abgasstränge (11, 12, 13) erfasst wird und alle Bänke (1, 2, 3) in Abhängigkeit hiervon synchron gesteuert werden,
- einem gewichteten Modus (G), bei dem der Katalysatorzustand (K) und/oder die Schadstoffemission (EM) sämtlicher Abgasstränge (11, 12, 13) erfasst, mit einem Wichtungsfaktor (F_{W}) multipliziert und die gewichteten Größen zu einem Mittelwert (MW) gemittelt werden und sämtliche Bänke (1, 2, 3) in Abhängigkeit des Mittelwerts (MW) synchron gesteuert werden, oder
- einem autarken Modus (A), bei dem jede Bank (1, 2, 3) nur in Abhängigkeit des Katalysatorzustands (K) und/oder der Schadstoffemission (EM) des jeweils zugeordneten Abgasstrangs (11, 12, 13) gesteuert wird.

2. Verfahren nach Anspruch 1, **dadurch gekennzeichnet, dass** zwischen den Koordinationsmodi in Abhängigkeit von den Zustands- und Betriebsparametern (P) des Kraftfahrzeuges und seiner Aggregate während des Betriebs des Mehrzylindermotors (10) gewechselt wird.

3. Verfahren nach Anspruch 1 oder 2, **dadurch gekennzeichnet, dass** die Zustands- und Betriebsparameter (P) einen Fahrerwunsch (FW), eine Lastsituation (LS), eine NOₓ-Gesamtemission (GE) stromab aller Abgasstränge (11, 12, 13), eine NOₓ-Rohemission (RE) des Mehrzylindermotors (10) und den Katalysatorzustand (K) umfassen.

4. Verfahren nach einem der vorhergehenden Ansprüche, **dadurch gekenntzeichnet, dass** die Betriebsmodi der Bänke (1, 2, 3) Prozeduren zur Durchführung einer NOₓ-Regeneration, einer Entschwefelung und einer Katalysatorheizung umfassen.

5. Verfahren nach einem der vorhergehenden Ansprüche, **dadurch gekennzeichnet, dass** zur Charakterisierung des Katalysatorzustandes (K) eine Schwefelbeladung und/oder eine NOₓ-Beladung und/oder eine Katalysatortemperatur und/oder ein irreversibler Schädigungsgrad und/oder eine aktuelle NOₓ-Speichedähigkeit des NOₓ-Speicherkatalysators (21, 22, 23) im Vergleich zu einer gemessenen oder modellierten NOₓ-Speicherfähigkeit eines frischen NOₓ-Speicherkatalysators dient.

6. Verfahren nach einem der Ansprüche 1 bis 5, **dadurch gekennzeichnet, dass** im gewichteten Modus (G) der Kataiysatorzustand (K) und/oder die Schadstoffemission (EM) in jedem Abgasstrang stromab des zumindest einen NOₓ-Speicherkatalysators (21, 22, 23) erfasst wird.

7. Verfahren nach einem der vorhergehenden Ansprüche, **dadurch gekennzeichnet, dass** im gewichteten Modus (G) der Wichtungsfaktor (Fw) in Abhängigkeit vom Katalysatorzustand (K) bestimmt wird.

8. Verfahren nach einem der vorhergehenden Ansprüche, **dadurch gekennzeichnet, dass** im gewichteten Modus (G) der Wichtungsfaktor (Fw) für jede durchzuführende Prozedur gesondert bestimmt wird.

9. Verfahren nach einem der vorhergehenden Ansprüche, **dadurch gekennzeichnet, dass** im interaktiven Modus (I)
- ein einleitender Impuls für die NOₓ-Regeneration, die Entschwefelung oder die Katalysatorheizung vorliegt, wenn in einem der Abgasstränge (11, 12, 13) eine Notwendigkeit für diese Maßnahmen besteht, und
- ein beendender Impuls für die NOₓ-Regeneration, die Entschwefelung oder die Katalysatorheizung vorliegt, wenn in jedem der Abgasstränge (11, 12, 13) die Maßnahme beendet ist.

10. Verfahren nach einem der vorhergehenden Ansprüche, **dadurch gekennzeichnet, dass** als Gassensor ein NOₓ-Sensor verwendet wird, der eine NOₓ-Emission stromab des NOₓ-Speicherkatalysators (21, 22, 23) erfasst.

11. Vorrichtung zur Steuerung eines Betriebes eines Mehrzylindermotors (10) für Kraftfahrzeuge mit einer mehrflutigen Abgasreinigungsanlage (60), die aus mindestens zwei Abgassträngen (11, 12, 13) besteht, welche jeweils einer eine Anzahl von Zylindern (50) aufweisenden Bank (1, 2, 3) zugeordnet sind, wobei jeder Abgasstrang jeweils zumindest einen NOₓ-Speicherkatalysator (21, 22, 23) und einen Gassensor umfasst, und bei der Mittel vorhanden sind, mit denen Betriebsmodi der Bänke (1, 2, 3) nach einem Verfahren gemäß einem der Ansprüche 1 bis 10 einstellbar sind.

12. Vorrichtung nach Anspruch 11, **dadurch gekennzeichnet, dass** diese Mittel ein Steuergerät umfassen, in dem eine Prozedur zur koordinierten Steuerung in digitalisierter Form hinterlegt ist.

13. Vorrichtung nach Anspruch 12, **dadurch gekennzeichnet, dass** das Steuergerät Teil eines Motorsteuergerätes ist.

14. Vorrichtung nach einem der Ansprüche 11 bis 13, **dadurch gekennzeichnet, dass** der Gassensor ein NOₓ-Sensor und/oder eine Lambdasonde ist.

## Claims

1. Method for controlling operation or a multi-cylinder engine (10) for motor vehicles having a multi-channel exhaust-gas purification system (60) which is composed of at least two exhaust sections (11, 12, 13) which are assigned to in each case one bank (1, 2, 3) which has a number of cylinders (50), with each exhaust section (11, 12, 13) comprising in each case at least cue No, storage catalytic converter (21, 22, 23) and a gas sensor, and in which method operating modes or the banks (1, 2, 3) are set according to a coordination mode as a function or a catalytic converter state (K) and/or a pollutant emission (EM) of the exhaust sections (11, 12, 13), with the coordination mode being selected as a function of stare and operating parameters (P) of the motor vehicle and its assemblies from the following modes:
- a dominant mode (D) in which the catalytic converted state (K) and/or the pollutant emission (EM) of only one exhaust section (11, l2, 13) is detected and all the banks (1, 2, 3) are controlled synchronously as a function thereof,
- an interactive mode (I) in which the catalytic converter state (K) and/or the pollutant emission (EM) of all the exhaust sections (11, l2, 13) is detected and all the banks (1, 2, 3) are controlled synchronously as a function thereof,
- a weighted mode (G) in which the catalytic converter stare (K) and/or the pollutant emission (EM) of all the exhaust sections (11, 12, 13) is detected and multiplied by a weighting factor (F_{W}) and the weighted values are averaged to form a mean value (MW), and all the banks (1, 2, 3) are controlled synchronously as a function of the mean value (MW), or
- a self-sufficient mode (A) in which each Lank (1, 2, 3) is controlled only as a function of the catalytic converter stare (K) and/or the pollutant emission (EM) of the respectively associated exhaust suction (11, 12, 13).

2. Method according to Claim 1, **characterized in that** switching between the coordination modes takes place during the operation of the multi-cylinder engine (10) as a function of the state and operating parameters (P) of the motor vehicle and its assemblies.

3. Method according to Claim 1 or 2. **characterized in that** the state and operating parameters (P) include a driver demand (FW), a load situation (LS), a NO_{X} overall emission (GE) downstream of all the exhaust sections (11, 12, 13), a NO_{X} untreated emission (RE) of the multi-cylinder engine (10), and the catalytic converter state (K).

4. Method according to one of the preceding claims, **characterized in that** the operating modes of the banks (1, 2, 3) include procedures for carrying out a NO_{X} regeneration, a desulphurization and catalytic converter heating.

5. Method according to one of the preceding claims, **characterized in that** the catalytic converter state (K) is **characterized by** a sulphur loading and/or a NO_{X} loading and/or a catalytic converter temperature and/or an irreversible degree of damage and/or a present NO_{X} storage capability of the NOₓ storage catalytic converter (21, 22, 23) compared to a measured or modelled NO_{X} storage capability of a fresh NO_{X} storage catalytic converter.

6. Method according to one of Claims 1 to 5, **characterized in that**, in the weighted mode (G), the catalytic converter state (K) and/or the pollutant emission (EM) in each exhaust section downstream of the at least one NO_{X} storage catalytic converter (21, 22, 23) is detected.

7. Method according to one of the preceding claims, **characterised in that**, in the weighted mode (G), the weighting factor (Fw) is determined as a function of the catalytic converter state (K).

8. Method according to one of the preceding claims, **characterized in that**, in the weighted mode (G), the weighting factor (Fw) is determined separately for each procedure to be carried out.

9. Method according to one of the preceding claims, **characterized in that**, in the interactive mode (I),
- an initiating impasse for the NO_{X} regeneration, the desulphurization or the catalytic converter heating is present if a need for these measures exists in one of the exhaust sections (11, 12, 13), and
- an ending impulse for the NOₓ regeneration, the desulphurization or the catalytic converter healing exists it the measure is ended in each of the exhaust sections (11, 12, 13).

10. Method according to one of the preceding claims, **characterized in that**, as a gas sensor, use is made of a NOₓ sensor which detects a NOₓ emission downstream of the NOₓ storage catalytic converter (21, 22, 23).

11. Device for controlling operation of a multi-cylinder engine (10) for motor vehicles having a multi-channel exhaust-gas purification system (60) which is composed of at least two exhaust sections (11, 12, 13) which are assigned to in each case one bank (1, 2, 3) which has a number of cylinders (50), with each exhaust section comprising in each case at least one NOₓ storage catalytic converter (21, 22, 23) and a qas sensor, and in which device means are provided with which operating modes of the banks (1, 2, 3) can be set according to a method according to one of Claims 1 to 10.

12. Device according to Claim 11, **characterized in that** said means comprise a control unit in which a procedure for coordinated control is stored in digitalized form.

13. Device according 10 Claim 12, **characterised in that** the control 1 unit is part of an engine control unit.

14. Device according to one of Claims 11 to 13, **characterized in that** the gas sensor is a NOₓ sensor and/or a lambda probe.

## Revendications

1. Procédé pour commander un fonctionnement d'un moteur a plusieurs cylindres (10) pour véhicules automobiles comprenant un équipement de purification des gaz d'échappement (60) à plusieurs flux, lequel se compose d'au moins deux branches a gaz d'échappement (11, 12, 13) auxquelles est à chaque fois associé un bloc (1, 2, 3) qui présente une pluralité de cylindres (50), chaque branche à gaz d'échappement (11, 12, 13) incluant à chaque fois au moins un catalyseur à accumulation de NOx (21, 22, 23) et un détecteur de gaz, et selon lequel les modes de fonctionnement des blocs (1, 2, 3) sont réglés conformément à un mode de coordination en fonction d'un état de catalyseur (K) et/ou d'une émission de substances nocive (EM) des branches à gaz d'échappement (11, 12, 13), le mode de coordination étant sélectionné en fonction de paramètres d'état et de fonctionnement (P) du véhicule automobile et de ses groupes parmi les modes suivants :
- un mode dominant (D) avec lequel l'état du catalyseur (K) et/ou l'émission de substances nocives (EM) d'une seule branche à gaz d'échappement (11, 12, 13) est détecté et tous les blocs (1, 2, 3) sont commandés de manière synchrone en fonction de celui-ci,
- un mode interactif (1) avec lequel l'état du catalyseur (K) et/ou l'émission de substances nocives (EM) ce toutes les branches à gaz d'échappement (11, 12, 13) est détecté et tous les blocs (1, 2, 3) sont commandés de manière synchrone en fonction de celui-ci,
- un mode pondéré (G) avec lequel l'état du catalyseur (K) et/ou l'émission de substances nocives (EM) de toutes les branches à gaz d'échappement (11, 12, 13) est détecté, multiplié par un facteur de pondération (F_{W}) et les grandeurs pondérées sont moyennées en une valeur moyenne (MW) et tous les blocs (1, 2, 3) sont commandés de manière synchrone en fonction de la valeur moyenne (MW), ou
- un mode autosuffisant (A) avec lequel chaque bloc (1, 2, 3) n'est commandé qu'en fonction de l'état du catalyseur (K) et/ou de l'émission de substances nocives (EM) de la branche à gaz d'échappement (11, 12, 13) qui lui est respectivement associée.

2. procédé selon la revendication 1, **caractérisé en ce que** le mode de coordination change pendant le fonctionnement du moteur à plusieurs cylindres (10) en fonction des paramètres d'état et de fonctionnement (P) du véhicule automobile et de ses groupes.

3. Procédé selon la revendication 1 ou 2, **caractérisé en ce que** les paramètres d'état et de fonctionnement (P) englobent un souhait du conducteur (FW), une situation de charge (LS), une émission totale de NOx (GE) en aval de toutes les branches a gaz d'échappement (11, 12, 13), une émission brute de NOx (RE) du moteur à plusieurs cylindres (10) et l'état du catalyseur (K).

4. Procédé selon l'une des revendications précédentes, **caractérise en ce que** les modes de fonctionnement des blocs (1, 2, 3) comprennent des procédures pour exécuter une régénération des NOx, une désulfuration et un chauffage du catalyseur.

5. Procédé selon l'une des revendications précédentes, **caractérisé en ce qu'**une charge en soufre et/ou une charge en NOx et/ou une température du catalyseur et/ou un degré de détérioration irréversible et/ou une capacité d'accumulation de NOx actuelle du catalyseur à accumulation de NOx (21, 22, 23) par rapport à une capacité d'accumulation de NOx mesurée ou modélisée d'un catalyseur à accumulation de NOx neuf sert à la caractérisation de l'état du catalyseur (K).

6. Procédé selon l'une des revendications 1 à 5, **caractérise en ce qu**'en mode pondéré (G), l'état du catalyseur (K) et/ou l'émission de substances nocives (EM) dans chaque branche à gaz d'échappement est détecté en aval de l'au moins un catalyseur à accumulation de NOx (21, 22, 23).

7. Procédé selon l'une des revendications précédentes, **caractérise en ce qu**'en mode pondéré (G), le facteur de pondération (F_{W}) est déterminé en fonction de l'état du catalyseur (K).

8. Procédé selon l'une des revendications précédentes, **caractérisé en ce qu'**en mode pondéré (G), le facteur de pondération (F_{W}) est déterminé séparément pour chaque procédure à accomplir.

9. Procédé selon l'une des revendications précédentes, **caractérisé en ce qu'**en mode interactif (I),
- une impulsion d'amorçage pour la régénération des NOx, la désulfuration ou le chauffage du catalyseur est présente lorsque ces mesures sont nécessaires dans l'une des branches a gaz d'échappement (11, 12, 13), et
- une impulsion de terminaison pour la régénération des NOx, la désulfuration ou le chauffage du catalyseur est présente lorsque cette mesure est terminée dans chacune des branches à gaz d'échappement (11, 12, 13).

10. Procédé selon l'une des revendications précédentes, **caractérisé en ce que** le détecteur de gaz utilise est un détecteur de NOx qui détecte une émission de NOx en aval du catalyseur à accumulation de NOx (21, 22, 23).

11. Dispositif pour commander un fonctionnement d'un moteur à plusieurs cylindres (10) pour véhicules automobiles comprenant un équipement de purification des gaz d'échappement (60) à plusieurs flux, lequel se compose d'au moins deux branches à gaz d'échappement (11, 12, 13) auxquelles est à chaque fois associé un bloc (1, 2, 3) qui présente une pluralité de cylindres (50), chaque branche à gaz d'échappement (11, 12, 13) incluant à chaque fois au moins une catalyseur à accumulation de NOx (21, 22, 23) et un détecteur de gaz, et avec lequel il existe des moyens qui permettent de régler les modes de fonctionnement des blocs (1, 2, 3) conformément à un procédé selon l'une des revendications 1 à 10.

12. Dispositif selon la revendication 11, **caractérisé en ce que** les moyens incluent un nodule de commande dans lequel est enregistrée sous forme numérique une procédure de commande coordonnée.

13. Dispositif selon à revendication 12, **caractérisé en ce que** le module de commande est une partie d'un nodule de commande de moteur.

14. Dispositif selon l'une des revendications 11 à 13, **caractérise en ce que** le détecteur de gaz est un détecteur de NOx et/eu une sonde Lambda.
